# FASCICULE DE BREVET EUROPEEN

(11) **EP 0 062 553 B1**
(45) Date de publication et mention de la délivrance du brevet: **23.01.1985**
(21) Numéro de dépôt: 82400460.0
(22) Date de dépôt: 12.03.1982
(51) Int. Cl.: H01J 31/08, H01J 29/44

(54) **Cible de tube intensificateur d'image et tube intensificateur d'image à sortie vidéo muni d'une telle cible**
Treffelektrode für Bildverstärkerröhre und mit solcher Treffelektrode versehene Bildverstärkerröhre mit Video-Ausgang
Image intensifier tube target and image intensifier tube with video output comprising such a target

(30) Priorité: 27.03.1981 FR 8106187
(43) Date de publication de la demande: 13.10.1982
(73) Titulaire: THOMSON-CSF, 75008 Paris (FR)
(72) Inventeur: Galves, Jean-Pierre, F-75360 Paris Cedex 08 (FR); Gibilini, Daniel, F-75360 Paris Cedex 08 (FR); Rougeot, Henri, F-75360 Paris Cedex 08 (FR)
(74) Mandataire: Mayeux, Michèle

## Description

La présente invention concerne une cible de tube intensificateur d'image. Elle se rapporte également aux tubes intensificateurs d'image à sortie vidéo munis d'une telle cible.

La description suivante va essentiellement concerner les tubes intensificateurs d'image radiologique, couramment désignés par les initiales I.I.R., mais il est bien entendu que l'invention s'applique aussi aux tubes intensificateurs d'image lumineuse et aux tubes intensificateurs d'image de scintigraphie (rayonnementy).

Dans les I.I.R., on désire disposer de cibles à gain variable, dont le gain, c'est-à-dire le nombre de photons émis pour chaque électron reçu par la cible, peut être multiplié par un facteur 100 environ. Ainsi l'I.I.R. peut, au choix, fonctionner en radiographie ou en radioscopie.

En radiographie, le signal de sortie vidéo de l'LLR. permet la visualisation sur un écran de télévision de l'information contenue dans le faisceau de rayons X atteignant l'I.I.R.; l'image télévision est enregistrée sur film ou sur photo. Pour avoir un bon rapport signal/bruit, on doit envoyer pendant le temps d'exposition qui est court une dose de rayons X élevée. Il faut donc disposer d'une cible de faible gain pour éviter sa saturation.

En radioscopie, on se limite à observer directement l'écran de télévision. On envoie pendant le temps d'observation qui est relativement long une faible dose de rayons X. Il faut alors disposer d'une cible de gain élevé pour obtenir une bonne image.

On connaît par la demande de brevet français N° 7 705 031, publiée sous le N° 2 341 939, une cible d'LLR. a sortie vidéo qui présente un gain variable.

Il s'agit d'une cible en silicium dont l'une des faces est recouverte d'une couche luminescente 12, elle-même recouverte d'une couche-barrière métallique 13.

Le faisceau d'électrons 14 en provenance de la cathode de l'LLR. arrive sur la couche-barrière métallique qui le ralentit et ne laisse passer que les électrons de plus grande énergie. Ces électrons provoquent dans la couche luminescente la création de photons qui engendrant des porteurs de charges dans le silicium de la cible. Ces porteurs de charges déchargent des diodes, polarisées en inverse, et se trouvant sur l'autre face de la cible; enfin la répartition des charges sur l'autre face de la cible est explorée par le faisceau d'électrons d'un tube de prise de vue qui fournit le signal vidéo.

La variation de gain de la cible est obtenue en faisant varier la tension d'accélération du faisceau de l'LLR. et en utilisant la relation non-linéaire qui existe, pour les couches-barrières métalliques, entre la pénétration des électrons dans la couche-barrière et la tension d'accélération du faisceau d'électrons.

Cette cible à gain variable selon l'art antérieur présente les inconvénients suivants:
- la résolution de l'I.I.R. est réduite du fait de l'utilisation de deux couches recouvrant la cible en silicium: la couche-barrière métallique et la couche luminescente;
- la présence d'une couche-barrière métallique introduit du bruit et entraîne des défauts del'image obtenue, comme cela est noté à la page 2, lignes 6 à 21 et à la page 5, lignes 27 à 31 de la demande de brevet citée.

Un intensificateur d'image avec une cible, laquelle comporte une couche luminescente sur la face dirigée vers une photocathode et dont l'autre face est balayée par un faisceau de détection, est connu de l'article paru dans »Journal of the electrochemical Society«, Vol. 118, No. 4 (1971) pages 619 à 628.

Par la demande e brevet français n° 2 356 266, au nom de THOMSON-CSF, on connaît des écrans à pénétration comportant deux types de matériau luminescent ayant des couleurs différentes. Le faisceau d'électrons qui bombarde cet écran peut être soumis à deux tensions d'accélération différentes.Selon la tension d'accélération du faisceau, l'écran donne des traces de couleur différente.

La présente invention concerne une cible à gain variable qui supprime ces inconvénients.

La présente invention concerne une cible à gain variable pour tube intensificateur d'image à sortie vidéo qui reçoit sur l'une des ses faces l'impact d'un faisceau d'électrons provenant de la photocathode du tube intensificateur, alors que l'autre face de la cible est balayée par un faisceau d'électrons produit par la cathode d'un tube de prise de vues, la variation du gain de la cible étant obtenue par des moyens permettant de soumettre le faisceau d'électrons provenant de la photocathode à deux tensions d'accélération différentes, caractérisée en ce que la cible comporte, sur sa face recevant l'impact du faisceau d'électrons provenant de la photocathode du tube intensificateur, deux types de matériaux luminescents, de rendement lumineux différents et de couleur indifférente, qui reçoivent l'impact du faisceau d'électrons, et des moyens assurant l'excitation du seul matériau luminescent de plus faible rendement lumineux par le faisceau d'électrons sousmis à la plus faible tension d'accélération et assurant l'excitation du matériau luminescent de plus fort rendement lumineux par le faisceau d'électrons soumis à la plus forte tension d'accélération.

Ainsi en passant d'une tension d'accélération à l'autre, on dispose d'une cible à gain variable dans de fortes proportions en jouant sur le rendement lumineux différent des deux matériaux luminescents constituant la cible. On n'utilise plus de couche-barrière métallique qui provoque du bruit et des défauts de l'image.

Selon un mode de réalisation préféré de l'invention, les deux matériaux luminescents de la cible émettent de la lumière de longueur d'onde différente et la cible comporte un filtre optique adapté qui transmet davantage la lumière émise par le matériau luminescent de fort rendement lumineux que celle émise par l'autre matériau luminescent.

Ainsi, on obtient une cible dont le gain peut être multiplié par un facteur 100 environ.

Enfin, selon un autre mode de réalisation préféré de l'invention, les deux matériaux luminescents sont portés par une plaquette de fibres optiques et on obtient une meilleure résolution que dans le cas de l'art antérieur où la cible est en silicium, recouvert d'une couche luminescente et d'une couche-barrière métallique.

D'autres objets, caractéristiques et résultats de l'invention ressortiront de la description suivante, donnée à titre d'exemple non limitatif et illustrée par les figures annexées qui représentent:
- la figure 1, le schéma d'un I.I.R. à sortie vidéo selon l'art antérieur;
- la figure 2, le schéma d'un mode de réalisation d'une cible selon l'invention;
- la figures 3 et 6 à 8, des schémas montrant, de façon plus détaillée que sur la figure 2, plusieurs modes de réalisation selon l'invention de la face de la cible qui reçoit le faisceau d'électrons en provenance de l'I.I.R.;
- la figure 4, la variation de la luminance en fonction de la tension d'accélération pour les matériaux luminescents L₁ et L₂;
- la figure 5, les variations du coefficient de transmission du filtre optique 10 en fonction de la longueur d'onde;
- les figures 9 et 10, deux modes de réalisation d'un I.I.R. à sortie vidéo comportant une cible selon l'invention.

Sur les différentes figures, les mêmes repères désignent les mêmes éléments, mais, pour des raisons de clarté, les cotes et proportions des divers éléments ne sont pas respectées.

La figure 1, représente le schéma d'un I.I.R. à sortie vidéo qui est globalement désigné par la référence 1.

De gauche à droite sur la figure, on trouve d'abord l'I.I.R. puis le tube de prise de vue qui sont contenus dans la même enceinte à vide 2.

Un faisceau de rayons X, après avoir traversé le corps à observer 3, pénètre dans l'I.I.R. par une fenêtre 4.

L'I.I.R. comporte:
- un écran d'entrée, constitué d'un scintillateur 5 et d'une photocathode 6 qui assurent la conversion des rayons X en photons lumineux, puis en photo-électrons;
- une optique électronique constituée de grilles g₁, g₂ et g₃ qui assurent la focalisa- tion des électrons et les soumettent a une tension d'accélération;
- une anode cônique A;
- une cible 7 qui reçoit sur sa face fᵢ l'impact du faisceau d'électrons.

L'autre face f₂ de la cible 7 est balayeé ligne après ligne par un faisceau d'électrons produit par la cathode K, chauffée par un filament 8, du tube de prise de vue. Ce faisceau d'électrons est focalisé et accéléré par des grilles g₄ à g₇.

Des bobines, non représentées, réalisent la concentration et la déviation du faisceau.

Sur la cible 7, on recueille le signal vidéo de sortie S.

La figure 2 représente le schéma d'un mode de réalisation d'une cible selon l'invention.

Cette cible est constituée par une plaquette de fibres optiques, de 2 à 5 mm de longueur par exemple.

La face fi de cette cible, c'est-à-dire celle qui est placée côté I.I.R., est représentée plus en détail sur la figure 3.

Sur la figure 3, on constate que chaque fibre optique de la plaquette comporte un trou borgne qui est obtenu en éliminant, sur une profondeur de 5 µm par exemple, l'âme des fibres 12, sans toucher à leur enrobage 13. Cela peut, par exemple, être obtenu, par attaque chimique sélective des deux verres constituant l'âme et l'enrobage. On obtient ainsi des trous borgnes de 5 µm de profondeurs, sur 5 µm de diamètre, par exemple, et qui sont séparés par des parois de 2 µm par exemple.

A l'intérieur de chaque trou, on dépose d'abord une couche de matériau luminescent L₂, en grains, de fort rendement lumineux r₂, puis une couche-barrière 14 et une autre couche de matériau luminescent L₁, en grains également, mais de faible rendement lumineux r₁.

Avant de remplir les trous de la façon qui vient d'être exposée, on recouvre les parois latérales de chaque trou d'une mince couche métallique 15. Il s'agit généralement d'aluminium, évaporé sous vide, avec une incidence adaptée. Lorsque les trous sont remplis, on recouvre également d'une mince couche métallique 151a couche L₁.

L'I.I.R. comporte des moyens, il s'agit d'un dispositif de commutation manuel ou automatique, qui permettent de soumettre le faisceau d'électrons en provenance de sa photocathode à deux tensions d'accélération distinctes, V₁ et V₂, égales par exemple à 10 KV et 30 KV.

On sait choisir la nature, l'épaisseur des matériaux luminescents L₁, L₂ et de la couche-barrière 14 de la figure 3 pour que seul le matériau luminescent L₁ de plus faible rendement lumineux soit excité par le faisceau d'électrons soumis à la plus faible tension d'accélération V₁, et pour que le matériau luminescent L₂ de plus fort rendement lumineux soit principalement excité par le faisceau d'électrons soumis à la plus forte tension d'accélération V₂.

D'autres moyens permettant d'obtenir ce ré- sulat seront présentés par la suite; ils différent de ceux présentés, par exemple, par l'absence de couche-barrière ou par le fait que les matériaux luminescents ne sont pas en grains mais en couche mince transparente, obtenue par évaporation sous vide de leur matériau constitutif.

La figure 4, représente les variations de la luminescence L en fonction de la tension d'accélération pour les matériaux Li et Lz.

La densité de courant du faisceau incident étant constante, la luminance croît avec la tension d'accélération a partir d'une valeur de seuil V₀₁ pour L₁, V₀₂ pour L₂ et la croissance est plus rapide pour L₂ que pour L₁.

Lorsqu'un faisceau d'électrons en provenance de la photocathode du tube I.I.R. arrive sur la face fᵢ de la cible 7, il traverse la couche métallique 15, puis pénètre dans la première couche de matériau luminescent L₁.

Si ce faisceau est soumis à la plus faible tension d'accélération Vᵢ, une partie, 50% par exemple, des électrons du faisceau ne dépasse pas la couche L₁ et les autres 50% ne dépassent pas la couche-barrière.

L'excitation de la couche L₁ produit de la lumi- nère, en asez faible quantité à cause du faible rendement lumineux de cette couche. La surface externe dela couche L₁ et les parois de chaque trou borgne étant recouverts de la mince couche métallique 15, la lumière émise par la couche L₁ de chaque fibre se propage le long de la fibre vers la face f₂ de la cible 7. Il n'y a pas de diffusion de la lumière et on conserve la même résolution que celle de la plaquette de fibres.

Si le faisceau est soumis à la plus forte tension d'accélération V₂, une partie 15% par exemple, des électrons du faisceau ne dépasse pas la couche L₁, une autre partie, 35% par exemple, ne dépasse pas la couche-barrière et le restant vient exciter la couche L₂ de fort rendement lumineux.

On comprend aisément que pour la tension d'accélération V₂, la quantité de lumière émise est bien supérieure à celle qui est émise pour la tension d'accélération V₁.

Pour Vᵢ =10 KV et V₂=30 KV, et avec un rapport des rendements lumineux r₂/r₁ de l'ordre de 5, on obtient un gain qui peut être multiplié par un rapport 20 environ.

Il est possible d'obtenir un gain variable qui peut être multiplié par un rapport 100 environ en utilisant des matériaux luminescents L₁ et L₂ qui émettent de la lumière de longueur d'onde différente λ₁ et λ₂, du rouge et du vert par exemple, et en utilisant un filtre optique adapté qui transmet d'avantage la lumière émise par le matériau luminescent L₂ de fort rendement lumineux que celle émise par l'autre matériau luminescent L₁.

Le matériau luminescent en grains L₁ qui émet de la lumière rouge peut être constitué par exemple d'oxysulfure d'yttrium dopé à l'europium ou d'oxyde d'yttrium dopé à l'europium, de granulométrie inférieure à 1 µm. Le matériau luminescent en grains L₂ qui émet, de la lumière verte peut être constitué par exemple de sulfure de zinc cadmium dopé à l'argent, de granulométrie inférieure à 2 µm. La couche L₁ est une monocouche d'épaisseur inférieure à 1 µm et la couche L₂ a une épaisseur de 4 µm par exemple. Sur la figure 5, on a représenté les variations du coefficient de transmission T d'un tel filtre optique adapté en fonction de la longueur d'onde λ.

On adapte le coefficient de transmission Ti du filtre pour λ₁ et le coefficient de transmission T₂ du filtre pour λ₂, pour obtenir un gain multiplié par un rapport 100, ou même plus si nécessaire.

La lumière émise par les matériaux luminescents L₁ et L₂ se propage le long des fibres optiques jusqu'à la face opposée f₂ de la cible 7, dont on va examiner la structure sur la figure 2.

La face f₂ de la cible 7 est recouverte d'une couche mince transparente conductrice 9, qui est obtenue par évaporation sous vide. Cette couche peut être constituée d'oxyde d'étain. SnO₂, d'oxyde d'indium In₂ O₃, d'oxyde de cadmium Cd 0₃, d'oxyde de manganèse Mn 0, ou de mélanges de ces oxydes.

Sur le filtre 10, est déposée une cible photosensible classique 11 de tube de prise de vue. Il peut s'agir d'une couche photoconductrice continue ou de diodes polarisées en inverse.

Cette couche photoconductrice peut être constituée de trisulfure d'antimoine, de sélénium amorphe, d'un composé amorphe de tellure de sélénium, de soufre et d'arsenic, ou encore d'une couche d'oxyde de plomb.

Cette cible est lue ligne après ligne par le faisceau d'electrons du tube de prise de vue.

Il est bien entendu que s'il est suffisant d'obtenir un gain qui peut être multiplié par un rapport 20 environ, on peut utiliser es matériaux luminescents émettant de la lumière de même longueur d'onde et on peut supprimer le filtre optique adapté.

Selon un autre mode de réalisation de l'invention, la face f₂ de la plaquette peut, comme la face f₁, comporter des trous borgnes remplis par les trois couches 9,10,11.

Les figure 6, 7 et 8, représentent d'autres modes de réalisation de la face f₁ de la cible. Dans tous ces modes de réalisation, la cible est constituée par une plaquette de fibres optiques.

Sur la figure 6, comme sur la figure 3, chaque fibre comporte un trou borgne.

A l'intérieur de chaque trou, on dépose d'abord une couche de matériau luminescent L₂, en grains, de fort rendement lumineux r₂, puis, on dépose une couche évaporée Li de matériau luminescent, de faible rendement lumineux r₁.

La couche évaporée L₁ peut être choisie pour qu'il n'y ait pas besoin de couche-barrière intercalée entre les couches L₁ et L₂, et que la plus faible tension d'accélération V₁ ne provoque l'excitation que de la couche L₁ et la plus forte tension d'accélération V₂ provoque l'excitation de la couche L₂.

La couche évaporée L₁ peut aussi être choisie de rendement lumineux suffisamment faible pour obtenir un gain qui soit multiplié par 100 environ lorsqu'on passe de V₁ à V₂ et sans qu'il soit besoin de filtre optique adapté.

Comme dans le cas de la figure 3, pour conserver la résolution de la plaquette de fibres optiques, les parois latérales des trous borgnes et la surface externe de la couche L₁ sont recouverts d'une mince couche métallique 15.

La figure 7 représente un mode de réalisation de la face f₁ de la cible dans lequel la surface de la plaquette, est recouverte de deux couches évaporées L₁ et L₂ de matériau luminescent, de rendements lumineux différents. Une couche-barrière 14, également obtenue par évaporation sous vide, peut être si nécessaire interposée entre les couches L₁ et L₂. Une mince couche métallique 15 recouvre la surface externe de la couche L₁ de faible rendement lumineux.

L'utilisation de couches minces Lᵢ, L₂ et 15, obtenues par évaporation sous vide de leurs matériaux constitutifs, permet d'obtenir une cible présentant une bonne résolution sans qu'il soit nécessaire de creuser les fibres.

Dans le mode de réalisation de la face f₁ de la cible qui est représenté sur la figure 8, l'âme 12 des fibres fait saillie à la surface de la plaquette. Cela peut, par exemple, être obtenu par attaque chimique sélective des deux verres constituant l'âme et l'enrobage, comme c'était le cas pour l'obtention des trous borgnes des figures 3 et 6, mais là, c'est l'enrobage des fibres qui est éliminé.

Comme dans le cas de la figure 7, on dépose à la surface de chaque âme, deux couches évaporées L₁ et L₂ de matériau luminescent de rendements lumineux différents. Une mince couche métallique 15 recouvre la couche L₁ et une couche-barrière évaporée peut si nécessaire être utilisée.

La couche Li peut être constituée d'oxyde ou d'oxysulfure d'yttrium dopé à l'europium et la couche L₂ peut être constituée d'oxysulfure d'yttrium dopé au terbium. Ces deux couches sont déposées de façon classique par canon électronique.

Selon un autre mode de réalisation de l'invention qui n'est pas représenté sur les figures, la cible peut être constituée, non plus par une plaquette de fibres optiques, mais par un substrat semi-conducteur, en silicium, par exemple. La surface du silicium est alors recouverte des deux couches L₁ et L₂ qui sont de préférence des couches évaporées de matériau luminescent et non du matériau luminescent en grains, de façon à améliorer la résolution.

Selon un autre mode de réalisation de l'invention, on n'utilise plus deux couches de matériaux luminescents superposées et éventuellement séparées par une couche-barrière. On utilise deux types de matériaux luminescents en grains, de rendement lumineux différents, mais les grains des deux matériaux sont mélangés et les grains de l'un des matériaux sont recouverts d'une couche-barrière.

Les figures 9 et 10, représentent deux modes de réalisation d'un I.I.R. à sortie vidéo comportant une cible selon l'invention.

Contrairement au mode de réalisation de la figure 1, le tube I.I.R. 20 et le tube de prise de vues 21 sont situés dans deux enceintes à vide distinctes.

Sur la figure 9, le tube I.I.R. comporte une cible 7 telle que celle qui est représentée sur la figure 2, qui est constituée d'une plaquette de fibres optiques dont les faces fi et f₂ sont recouvertes de plusieurs couches L₁, L₂,15 et 9,10,11.

On fixe à l'aide d'une collerette 22, en scellement pyrocéram par exemple, l'enceinte du tube de prise de vue sur celle de l'I.I.R..

Ce mode de réalisation de l'I.I.R. permet d'éviter de faire subir au tube de prise de vue les températures élevées nécessitées pour la réali₋ sation de l'I.I.R.. De plus, on peut tester le fonctionnement de l'I.I.R. avant d'adapter le tube de prise de vue.

Sur la figure 10, l'I.I.R. 20 et le tube de prise de vue 21 sont couplés par deux plaquettes de fibres optiques distinctes 22 et 23.

Selon un mode préféré de réalisation de l'invention la plaquette 22 de l'I.I.R. porte sur sa face de gauche f₁ les couches Lᵢ, L₂ et 15 comme cela est représenté, par exemple, sur les figures 3 et 6 à 8 et la plaquette 23 du tube de prise de vue porte sur sa face de droite f₂ les couches 9, 10, 11.

## Revendications

1. Cible à gain variable pour tube intensificateur d'image à sortie vidéo qui reçoit sur l'une de ses faces (fi) l'impact d'un faisceau d'électrons provenant de la photocathode (6) du tube intensificateur (1), alors que l'autre face (f₂) de la cible est balayée par un faisceau d'électrons produit par la cathode (K) d'un tube de prise de vues, la variation du gain de la cible étant obtenue par des moyens permettant de soumettre le faisceau d'électrons provenant de la photocathode (6) à deux tensions d'accélération différentes, caractérisée en ce que la cible comporte, sur sa face (f₁) recevant l'impact du faisceau d'électrons provenant de la photocathode (6) du tube intensificateur (1), deux types de matériaux luminescents (Li et L₂), de rendement lumineux différents (ri et r₂), et de coleur indifférente, qui reçoivent l'impact du faisceau d'électrons, et des moyens (14) assurant l'excitation du seul matériau luminescent (L₁) de plus faible rendement lumineux (rᵢ) par le faisceau d'électrons soumis à la plus faible tension d'accélération (V₁) et assurant l'excitation du matériau luminescent (L₂) de plus fort rendement lumineux (r₂) par le faisceau d'électrons soumis à la plus forte tension d'accélération (V₂).

2. Cible selon la revendication 1, caractérisée en ce que les deux matériaux luminescents (Li et L₂) émettent de la lumière de longueur d'onde différente (λ₁ et λ₂), et en ce qu'elle comporte un filtre optique adapté (10) qui transmet davantage la lumière émise par le matériau luminescent (L₂) de fort rendement lumineux que celle émise par l'autre matériau luminescent (Lᵢ).

3. Cible selon l'une des revendications 1 ou 2, caractérisée en ce que les deux matériaux luminescents (Lᵢ et L₂) sont portés par une plaquette de fibres optiques.

4. Cible selon la revendication 3, caractérisée en ce que les deux matériaux luminescents (Lᵢ et L₂) sont contenus dans des trous borgnes obtenus en creusant l'âme (12) des fibres, les parois latérales de ces trous étant recouvertes d'une mince couche métallique (15).

5. Cible selon la revendication 4, caractérisée en ce que les trous borgnes contiennent deux couches de matériau luminescent en grains (Lᵢ et L₂) séparées par une couche-barrière (14), la couche de matériau luminescent (L₂) de plus fort rendement lumineux étant située au fond des trous et la couche de matériau luminescent (L₁) de plus faible rendement lumineux étant recouverte d'une mince couche métallique (15).

6. Cible selon la revendication 4, caractérisée en ce que les trous borgnes contiennent une couche de matériau luminescent en grains (Li) de fort rendement lumineux recouverte d'une couche évaporée (L₂) de matériau luminescent de faible rendement lumineux, cette couche évaporée étant recouverte d'une mince couche métallique (15).

7. Cible selon la revendication 3, caractérisée en ce que la surface de la plaquette de fibres optiques est recouverte de deux couches évaporées de matériau luminescent (Lᵢ et L₂), la première (L₂) de fort rendement lumineux et la deuxième (Li) de faible rendement lumineux, cette deuxième couche (L₁), étant recouverte d'une mince couche métallique (15).

8. Cible selon la revendication 3, caractérisée en ce qu'a la surface de la plaquette, l'âme des fibres (12) fait saillie, l'âme des fibres, étant recouverte de deux couches évaporées de matériau luminescent (L₁ et L₂), la première (L₂) de fort rendement lumineux et la deuxième (Li) de faible rendement lumineux, cette deuxième couche (L₁) étant recouverte d'une mince couche métallique (15).

9. Cible selon l'une des revendications 6, 7 ou 8, caractérisée en ce qu'une couche-barrière (14) est intercalée entre les deux couches de matériaux luminescents (L₁ et L₂).

10. Cible selon l'une des revendications 1 ou 2, caractérisée en ce que les deux matériaux luminescents (L₁ et L₂) sont portés par un substrat semi-conducteur.

11. Cible selon l'une des revendications 3 à 10, caractérisée en ce qu'elle comporte sur sa face opposée à celle recouverte de matériaux luminescents (L₁, L₂), une cible photosensible (11) de tube de prise de vue.

12. Cible selon la revendication 11, caractérisée en ce que le filtre optique (10) est placé avant la cible photosensible (11).

13. Cible selon l'une des revendications 11 ou 12, caractérisée en ce que les matériaux luminescents sont portés par une plaquette de fibres optiques qui comporte sur sa face opposée a celle recouverte de matériaux luminescents, des trous borgnes, chacun de ces trous borgnes comportant une partie de la cible photosensible (11) et éventuellement du filtre optique (10).

14. Tube intensificateur d'image à sortie vidéo, muni d'une cible selon l'une des revendications 11 à 13, caractérisé en ce que le tube intensificateur d'image (20) et le tube de prise de vue (21) sont situés dans la même enceinte à vide.

15. Tube selon la revendication 14, caractérisé en ce que le tube intensificateur d'image (20) et le tube de prise de vue (21) sont situés dans deux enceintes à vide distinctes.

16. Tube intensificateur d'image à sortie vidéo muni d'une cible selon l'une des revendications 3 à 9, caractérisé en ce que la cible (7) à plaquette de fibres optiques de l'intensificateur d'image (20) est couplée à l'aide d'une autre plaquette de fibres optiques (23) à un tube de prise de vue (21).

17. Tube selon l'une des revendications 14 à 16, caractérisé en ce qu'il s'agit d'un tube intensificateur d'image radiologique.

## Patentansprüche

1. Treffelektrode mit variablem Verstärkungsgrad für eine Bildverstärkerröhre mit Videoausgang, wobei auf einer Seite (f₁) der Elektrode ein von der Photokathode (6) der Bildverstärkerröhre (1) stammender Elektronenstrahl auftrifft, während die andere Seite (f₂) der Elektrode von einem Elektronenstrahl abgetastet wird, der von der Kathode (K) einer Bildaufnahmeröhre erzeugt wird, und wobei die Veränderung des Verstärkungsgrads durch Mittel erreicht wird, die es ermöglichen, auf den von der Photokathode (6) stammenden Elektronenstrahl zwei unterschiedliche Beschleunigungsspannungen einwirken zu lassen, dadurch gekennzeichnet, daß die Treffelektrode auf der Seite (f₁), auf die der von der Photokathode (6) der Bildverstärkerröhre (1) kommende Elektronenstrahl auftrifft, zwei Arten lumineszenter Materialien (Lᵢ und L₂) unterschiedlichen Lichtwirkungsgrads (rᵢ und r₂), aber gleicher Farbe, auf die der Elektronenstrahl auftrifft, und Mittel (14) aufweist, mit denen nur die Anregung des lumineszenten Materials (L₁) mit dem geringeren Lichtwirkungsgrad (r₁) durch den der niedrigeren Beschleunigungsspannung (V₁) ausgesetzten Elektronenstrahl bewirkt wird, und mit denen die Erregung des lumineszenten Materials (L₂) mit dem höheren Lichtwirkungsgrad (r₂) durch den der höheren Beschleunigungsspannung (V₂) ausgesetzten Elektronenstrahl bewirkt wird.

2. Treffelektrode nach Anspruch 1, dadurch gekennzeichnet, daß die beiden lumineszenten Materialien (L₁ und L₂) Licht unterschiedlicher Wellenlängen (λ₁ und A₂) aussenden, und daß sie ein angepaßtes optisches Filter (10) aufweist, das mehr von dem durch das lumineszente Material (L₂) mit dem hohen Lichtwirkungsgrad ausgesandten Licht als von dem Licht überträgt, das vom anderen lumineszenten Material (L₁) ausgesandt wird.

3. Treffelektrode nach einem der Ansprüche 1 oder 2, dadurch gekennzeichnet, daß die beiden lumineszenten Materialien (L₁ und L₂) auf einer Glasfaserplatte angeordnet sind.

4. Treffelektrode nach Anspruch 3, dadurch gekennzeichnet, daß die beiden lumineszenten Materialien (L₁ und L₂) sich in Sacklöchern befinden, die in die Seele (12) der Fasern gebohrt sind, wobei die seitlichen Wände dieser Löcher von einer dünnen Metallschicht (15) bedeckt sind.

5. Treffelektrode nach Anspruch 4, dadurch gekennzeichnet, daß die Sacklöcher zwei Schichten von körnigem lumineszentem Material (L₁ und L₂) enthalten, die durch eine Sperrschicht (14) voneinander getrennt sind, wobei die Schicht mit dem lumineszenten Material größeren Lichtwirkungsgrads sich am Boden der Löcher befindet und die Schicht mit dem lumineszenten Material (L₁) geringeren Lichtwirkungsgrads von einer dünnen Metallschicht (15) bedeckt ist.

6. Treffelektrode nach Anspruch 4, dadurch gekennzeichnet, daß die Sacklöcher eine Schicht eines körnigen lumineszenten Materials mit hohem Lichtwirkunsgrad enthalten, die von einer aufgedampften Schicht (L₂) von lumineszentem Material eines niedrigen Lichtwirkungsgrads bedeckt ist und daß diese aufgedampfte Schicht von einer dünnen Metallschicht (15) bedeckt ist.

7. Treffelektrode nach Anspruch 3, dadurch gekennzeichnet, daß die Oberfläche der Glasfaserplatte von zwei aufgedampften Schichten aus einem lumineszenten Material (L₁ und L₂) bedeckt ist, von denen das erste (L₂) einen hohen Lichtwirkungsgrad und das zweite (L₁) einen niedrigen Lichtwirkungsgrad besitzt, wobei diese zweite Schicht (L₁) von einer dünnen Metallschicht (15) bedeckt ist.

8. Treffelektrode nach Anspruch 3, dadurch gekennzeichnet, daß an der Oberfläche der Platte die Seele der Fasern vorsteht und von zwei aufgedampften Schichten von lumineszenten Materialien (Lᵢ und L₂) bedeckt ist, von denen das erste (L₂) einen hohen und das zweite (L₁) einen niedrigen Lichtwirkungsgrad besitzt, wobei die zweite Schicht (L₁) von einer dünnen Metallschicht (15) bedeckt ist.

9. Treffelektrode nach einem der Ansprüche 6, 7 oder 8, dadurch gekennzeichnet, daß eine Sperrschicht (14) zwischen die beiden Schichten aus elektrolumineszentem Material (Li und L₂) eingefügt ist.

10. Treffelektrode nach einem der Ansprüche 1 oder 2, dadurch gekennzeichnet, daß die beiden lumineszenten Materialien (L₁ und L₂) auf ein Halbleitersubstrat aufgebracht sind.

11. Treffelektrode nach einem der Ansprüche 3 bis 10, dadurch gekennzeichnet, daß sie auf der Seite, die der mit den elektrolumineszenten Materialien (L₁, L₂) bedeckten Seite gegenüberliegt, eine lichtempfindliche Schicht (11) einer Bildaufzeichnungsröhre besitzt.

12. Treffelektrode nach Anspruch 11, dadurch gekennzeichnet, daß das optische Filter (10) vor der lichtempfindlichen Schicht (11) liegt.

13. Treffelektrode nach einem der Ansprüche 11 oder 12, dadurch gekennzeichnet, daß die lumineszenten Materialien auf eine Platte von Glasfasern aufgebracht sind, die auf der Seite, die der Seite mit den lumineszenten Materialien entgegengesetzt ist, Sacklöcher aufweist, die je einen Teil der lichtempfindlichen Schicht (11) und gegebenenfalls des optischen Filters (10) aufweisen.

14. Bildverstärkerröhre mit Videoausgang und einer Treffelektrode nach einem der Ansprüche 11 bis 13, dadurch gekennzeichnet, daß die Bildverstärkerröhre (20) und die Bildaufnahmeröhre (21) in einem gemeinsamen Vakuumbehälter untergebracht sind.

15. Röhre nach Anspruch 14, dadurch gekennzeichnet, daß die Bildverstärkerröhre (20) und die Bildaufnahmeröhre (21) in zwei getrennten Vakuumbehältern untergebracht sind.

16. Bildverstärkerröhre mit Videoausgang und einer Treffelektrode nach einem der Ansprüche 3 bis 9, dadurch gekennzeichnet, daß die Treffelektrode (7), die eine Glasfaserplatte für den Bildverstärker (20) verwendet, über eine weitere Platte mit Glasfasern (23) an eine Bildaufnahmeröhre (21) angekoppelt ist.

17. Röhre nach einem der Ansprüche 14 bis 16, dadurch gekennzeichnet, daß es sich um eine radiologische Bildverstärkerröhre handelt.

## Claims

1. A variable gain image intensifier target having a video output and receiving by one of its faces (f₁) the impact of an electron beam coming from the photocathode (6) of the intensifier tube (1), whereas the other target face (f₂) is scanned by an electron beam produced by the cathode (K) of a picture tube, the gain variation of the target being obtained by means which submit the electron beam coming from the photocathode (6) to two different acceleration voltages, characterized in that the target comprises, on the face (f₁) receiving the impact of the electron beam coming from the photocathode (6) of the intensifier tube (1), two types of luminescent materials (Li and L₂) having different luminous efficiencies (r₁ and r₂) but equal colours and receiving the impact of the electron beam, and means (14) which ensure the excitation of only the luminescent material (L₁) of lower luminous efficiency (r₁) by the electron beam submitted to the lower acceleration voltage (Vᵢ), whereas these means ensure the excitation of the luminescent material (L₂) of higher luminous efficiency (r₂) by the electron beam submitted to the higher acceleration voltage (V₂).

2. A target according to claim 1, characterized in that the two luminescent materials (L₁ and L₂) emit light having different wavelengths (λ₁ and λ₂), and that it has a matched optical filter (10), which transmits to a greater extent the light emitted by the luminescent material (L₂) with the high luminous efficiency than that emitted by the other luminescent material (L₁).

3. A target according to one of claims 1 or 2, characterized in that the two luminescent materials (L₁ and L₂) are carried by an optical fibre board.

4. A target according to claim 3, characterized in that the two luminescent materials (L₁ and L₂) are contained in blind holes obtained by hollowing out the core (12) of the fibres, the side walls of said holes being covered with a thin metallic coating (15).

5. A target according to claim 4, characterized in that the blind holes contain two granular luminescent material layers (L₁ and L₂) separated by a barrier layer (14), the layer of luminescent material (L₂) having the higher luminous efficiency being located at the bottom of the holes and the layer of luminescent material (Lᵢ) with the lower luminous efficiency being covered by a thin metallic coating (15).

6. A target according to claim 4, characterized in that the blind holes contain a layer of granular luminescent material (Lᵢ) with a high luminescent efficiency covered with an evaporated layer (L₂) of a luminescent material having a low luminous efficiency, said evaporated layer being covered by a thin metallic coating (15).

7. A target according to claim 3, characterized in that the surface of the optical fibre board is covered with two evaporated layers of luminescent material (Lᵢ and L₂), the first layer having a high luminous efficiency and the second a low luminous efficiency, the second layer (L1) being covered by a thin metallic coating (15).

8. A target according to claim 3, characterized- in that the core of the fibres (12) projects from the surface of the board, said fibre core being covered with two evaporated layers of luminescent material (Lᵢ and L₂), the first layer (L₂) having a high luminous efficiency and the second (Li) a low luminous efficency, said second layer (Lᵢ) being covered with a thin metallic coating (15).

9. A target according to one of claims 6, 7 or 8, characterized in that a barrier layer (14) is inserted between the two luminescent material layers (L₁ and L₂).

10. A target according to one of claims 1 or 2, characterized in that the two luminescent materials (Li and L₂) are carried by a semiconductor substrate.

11. A target according to one of claims 3 to 10, characterized in that on its face opposite to that covered by the luminescent materials (Li, L₂) it comprises a photosensitive picture tube target (11).

12. A target according to claim 11, characterized in that the optical filter (10) is placed in front of the photosensitive target (11).

13. A target according to one of claims 11 or 12, characterized in that the luminescent materials are carried by an optical fibre board having blind holes on its face opposite to that covered by the luminescent materials, each of the said holes incorporating part of the photosensitive target (11) and optionally the optical filter (10).

14. An image intensifier tube with video output provided with a target according to one of claims 11 to 13, characterized in that the image intensifier tube (20) and the picture tube (21) are located in the same vacuum enclosure.

15. A tube according to claim 14, characterized in that the image intensifier tube and the picture tube are located in two separate vacuum enclosures.

16. An image intensifier tube with a video output, provided with a target according to one of claims 3 to 9, characterized in that the optical fibre board target (7) of the image intensifier (20) is coupled by means of another optical fibre board (23) to a picture tube. (21).

17. A tube according to one of claims 14 to 16, characterized in that it is a radiological image intensifier tube.
